# EUROPÄISCHE PATENTANMELDUNG

(11) **EP 0 121 895 A2**
(43) Veröffentlichungstag der Anmeldung: **17.10.1984**
(21) Anmeldenummer: 84103656.9
(22) Anmeldetag: 03.04.1984
(51) Int. Cl.: B41J 3/04, B41J 27/00, G01D 15/18

(54) **Schreibkopf für eine Tintenschreibeinrichtung**

(30) Priorität: 12.04.1983 DE 3313142
(71) Anmelder: Siemens Nixdorf Informationssysteme Aktiengesellschaft, D-33102 Paderborn (DE)
(72) Erfinder: Roeschlein, Rolf, D-4790 Paderborn-Elsen (DE); Schulte, Heinz, D-4790 Paderborn-Sande (DE)
(74) Vertreter: Schaumburg, Thoenes & Thurn

(57) **Zusammenfassung**

Ein Schreibkopf für eine Tintenschreibeinrichtung ist mit einem Tintenbehälter versehen, der in der Nähe einer die Schreibdüsenöffnung quer durchsetzenden Ebene angeordnet ist. Hierdurch ist es möglich, den Schreibkopf ohne Störung des Tintenzuflusses in unterschiedliche Neigungsstellungen zu bringen.

## Beschreibung

Die Erfindung betrifft einen Schreibkopf für eine Tintenschreibeinrichtung mit mindestens einer Schreibdüse in Form eines Tintenkanals, dem ein das Ablösen von Tintentröpfchen an der Schreibdüsenöffnung bewirkendes Antriebselement zugeordnet ist und der aus einem Tintenbehälter z.B. durch kapillare Wirkung mit Tinte gespeist wird, wobei das Niveau des im Tintenbehälter vorhandenen Tintenvorrats auf oder unter dem Niveau der Schreibdüsenöffnung angeordnet ist.

Ein solcher Schreibkopf ist z.B. aus der DE-PS 27 04 735 bekannt und kann beispielsweise derart aufgebaut sein, daß er mehrere Tintenkanäle enthält, die mit ihren Schreibdüsenöffnungen an der Schreibkopfspitze in einer rasterartigen Verteilung münden, durch die es möglich wird, bei geeigneter selektiver Ansteuerung des jeweiligen z.B. piezoelektrischen Antriebselements mit elektrischen Spannungsimpulsen im Verlauf einer zeilenweisen Bewegung des Schreibkopfes auf einen Aufzeichnungsträger Schriftzeichen aufzuzeichnen. Das jeweilige Antriebselement bewirkt dabei infolge seiner Ansteuerung mit den Spannungsimpulsen eine entsprechend impulsartige Kontraktion der Tintenkanäle, durch die Druckimpulse auf die in den Tintenkanälen vorhandene Tinte ausgeübt werden, welche wiederum zur Ablösung von Tintentröpfchen an den Schreibdüsenöffnungen der Tintenkanäle sowie zu deren Übertragung auf den Aufzeichnungsträger führen.

Bei dem bekannten Schreibkopf ist ein Tintenvorratsbehälter hinter dem Schreibkopfkörper so angeordnet, daß das Niveau des Tintenvorrats unter dem Niveau der Schreibdüsenöffnungen liegt. Die Schreibdüsen werden aus dem Tintenvorratsbehälter durch Kapillarwirkung mit Tinte versorgt, wobei sich dann an den Schreibdüsenöffnungen jeweils ein Tintenmeniskus ausbildet, der das spätere Ablösen eines Tintentröpfchens durch den beschriebenen Druckimpuls ermöglicht.

Das Niveau des Tintenvorrats soll nicht zu tief unter dem Niveau der Schreibdüsenöffnungen liegen, weil dann die Speisung der Tintenkanäle und die Ausbildung des Tintenmeniskus an den Schreibdüsenöffnungen beeinträchtigt wird, so daß gegebenenfalls keine Tröpfchenablösung mehr erfolgt. Andererseits soll aber das Niveau des Tintenvorrats auch nicht über den Schreibdüsenöffnungen liegen, weil dann die Tinte aus den Schreibdüsenöffnungen herauslaufen kann.

Tintenschreibeinrichtungen werden im Hinblick auf die vorstehend erläuterten Zusammenhänge so angeordnet, daß ihr Schreibkopf in horizontaler Richtung auf einen in einer vertikalen Ebene geführten Aufzeichnungsträger schreibt. Es gibt jedoch auch Anwendungsfälle einer Schreibeinrichtung, bei denen der Aufzeichnungsträger nicht in einer vertikalen, sondern in einer gegenüber der Vertikalen geneigten Ebene angeordnet ist, was bedeutet, daß der Schreibkopf die Tintentröpfchen schräg nach oben oder schräg nach unten abgeben müßte. Hierzu muß eine Anordnung, wie sie beispielsweise aus der DE-PS 27 04 735 bekannt ist, entsprechend gegenüber der Vertikalen geneigt positioniert werden, was dazu führen kann, daß der in der horizontalen Anordnung an sich richtige Niveauunterschied zwischen dem Tintenvorrat und den Schreibdüsenöffnungen beim Schreiben schräg aufwärts zu groß wird, so daß der Schreibvorgang infolge fehlender Meniskusausbildung an den Schreibdüsenöffnungen unterbrochen wird, oder daß das Niveau der Schreibdüsenöffnungen beim Schreiben schräg abwärts unter dem Niveau des Tintenvorrats im Tintenbehälter liegt, so daß die Tinte kontinuierlich aus den Schreibdüsenöffnungen austritt. _{;}

Es ist Aufgabe der Erfindung, diese nachteiligen Erscheinungen bei geneigter Anordnung eines Schreibkopfes zu vermeiden, und eine Einrichtung anzugeben, die in weiten Grenzen schwenkbar ist und in allen ihren Schwenkstellungen einwandfreie Aufzeichnungen ermöglicht.

Diese Aufgabe wird für einen Schreibkopf eingangs genannter Art erfindungsgemäß dadurch gelöst, daß der Tintenbehälter in der Nähe diner der^{:}Schreibdüsenöffnung quer durchsetzenden Ebene angeordnet ist.

Diese Zuordnung eines Tintenbehälters zu einem Schreibkopf ist bei den bisher bekannten Einrichtungen dieser Art nicht vorgesehen, sondern bei ihnen befindet sich der Tintenbehälter immer hinter dem Schreibkopf in einem relativ großen Abstand zu den Schreibdüsenöffnungen. Wird eine solche Anordnung aus der horizontalen Lage mit den Schreibdüsenöffnungen z.B. nach oben geschwenkt, so vergrößert sich der Niveauunterschied zwischen den Schreibdüsenöffnungen und dem Tintenvorrat im Tintenbehälter beachtlich infolge des großen Abstandes zwischen Schreibdüsenöffnungen und Tintenbehälter. Man hat deshalb bisher bei den bekannten Einrichtungen die Lage des Tintenbehälters hinter dem Schreibkopf sehr genau und innerhalb relativ enger Grenzen vorgeben müssen, wenn eine gewisse geringfügige Schwenkung des Schreibkopfes überhaupt möglich sein sollte. Die Erfindung geht von diesem Prinzip völlig ab und sieht die Anordnung des Tintenbehälters z.B.in unmittelbarer Nähe der Schreibdüsenöffnung vor. Wenn eine solche Anordnung insgesamt geschwenkt wird, so bleibt der Niveauunterschied zwischen der Schreibdüsenöffnung und dem Tintenvorrat auch bei größeren Schwenkbewegungen praktisch gleich, d.h. er ändert sich z.B. bei Aufwärtsschwenken nur unwesentlich und in solchen Grenzen, daß ein Abreissen der Tintentröpfchenbildung nicht zu befürchten ist. Das Abwärtsschwenken des Schreibkopfes kann soweit durchgeführt werden, bis die Schreibdüsenöffnungen unter das Niveau des Tintenvorrats gelangen, was nach einem erheblich größeren Schwenkbereich der Fall ist, als er bei bisherigen Einrichtungen dieser Art möglich war.

Für die Anordnung des Tintenbehälters nahe der Ebene der Schreibdüsenöffnung sind unterschiedliche Lösungen denkbar. Der Tintenbehälter kann neben dem Schreibkopf oder auch darunter angeordnet sein, was von der Konstruktion des Schreibkopfes abhängt. Bei Speisung des bzw. der Tintenkanäle durch Kapillarwirkung kann der Tintenbehälter vorteilhaft unter dem Schreibkopf angeordnet sein, da hier infolge der spitz zulaufenden Form des Schreibkopfes meist Platz für die Unterbringung des Tintenbehälters zur Verfügung steht. Zweckmäßig ist der Tintenbehälter dann unter dem Schreibkopf unmittelbar hinter der Ebene eines zu beschreibenden

Aufzeichnungsträgers angeordnet.

Der Tintenbehälter kann mit dem Schreibkopf mechanisch verbunden sein, so daß er beim Schwenken des Schreibkopfes mitbewegt wird. Auf diese Weise wird der Niveauunterschied zwischen der Schreibdüsenöffnung und dem Tintenvorrat innerhalb eines großen Schwenkbereichs praktisch konstant gehalten.

Die mechanische Verbindung des Tintenbehälters mit dem Schreibkopf kann eine kardanische Aufhängung aufweisen, wodurch gewährleistet wird, daß der Tintenbehälter in den verschiedenen Schrägstellungen des Schreibkopfes immer senkrecht unter diesem hängt. Dadurch vergrößert sich zwar in großer Schrägstellung gegenüber der Horizontalen der Niveauunterschied zwischen der Schreibdüsenöffnung und dem Tintenvorrat, jedoch wird beim Abwärtsschwenken der Schreibkopfspitze der Zustand, in dem die Schreibdüsenöffnung unter dem Niveau des Tintenvorrats liegt, später erreicht. Als kardanische Aufhängung ist dabei eine halbkardanische Aufhängung ausreichend.

Damit bei einer derartigen Gelenkverbindung des Tintenbehälters mit dem Schreibkopf bei dessen Abwärtsschwenken der Tintenbehälter nicht in die Ebene des Aufzeichnungsträgers gelangt, ist vorteilhaft zwischen der Ebene des Aufzeichnungsträgers und dem Tintenbehälter ein stationäres Anschlagelement vorgesehen.

In der Figur ist schematisch in einem Querschnitt als Ausführungsbeispiel ein Schreibkopf nach der Erfindung dargestellt. Dieser Schreibkopf besteht im wesentlichen aus einem Kunststoffkörper 10, der konisch ausgebildet ist und in den Tintenkanäle 11 eingearbeitet sind, welche zur linken Spitze des Körpers 10 hin konvergieren und dort mit Düsenöffnungen 12 münden. Mit Abstand zur Spitze des Körpers 10 ist ein Aufzeichnungsträger 13 angeordnet, auf dem die aus den Düsenöffnungen 12 austretenden Tintentröpfchen infolge mosaikartiger Verteilung der Düsenöffnungen 12 bei Relativbewegung zwischen dem Körper 10 und dem Aufzeichnungsträger 13 Schriftzeichen aufzeichnen können.

Die Tintentröpfchen werden beim dargestellten Ausführungsbeispiel dadurch erzeugt, daß röhrenförmige piezoelektrische Antriebselemente 14, die die Tintenkanäle 11 umgeben, selektiv in schneller Folge mit Spannungsimpulsen angesteuert werden, wodurch sie sich nach Art einer Kontraktion verformen und im jeweiligen Tintenkanal 11 einen Druckimpuls erzeugen, der sich in der im Tintenkanal 11 vorhandenen Tinte so auswirkt, daß die Tinte an den Düsenöffnungen 12 tröpfchenförmig abgelöst und auf den Aufzeichnungsträger 13 geschossen wird.

Zur Versorgung der Tintenkanäle 11 mit Tinte ist ein Tintenversorgungssystem vorgesehen, dessen Tintenbehälter 15 unter dem Körper 10 unmittelbar hinter der Ebene des Aufzeichnungsträgers 13 angeordnet und mit dem Körper 10 über eine mechanische Verbindung 16 verbunden ist, die eine Gelenkvorrichtung 17, vorzugsweise eine halbkardanische Aufhängung, enthalten kann.

Der Tintenbehälter 15 ist über eine Leitung 18 mit einem Tintenraum 19 verbunden, der allen Tintenkanälen 11 gemeinsam ist und zwischen dem Körper 10 und einer hinteren, mit ihm abdichtend verbundenen Platte 20 ausgebildet ist. Der Tintenraum 19 kann z.B. eine Breite von 0,1 bis 0,3 mm haben, so daß er sich durch Kapillarwirkung mit Tinte füllt. Die linke Seite des Tintenraums 19 ist mit den Tintenkanälen 11 über eine Filteranordnung 21 verbunden, die in der praktischen Ausführung eine Dicke von 0,05 bis 0,3 mm und eine Maschenweite von 0,035 mm haben kann und z.B. aus einem faserigen Kunststoffmaterial besteht.

Die in der Figur gezeigte Gesamtanordnung ist gegenüber der Horizontalen H um einen Winkel α geneigt, so daß die Schreibrichtung des Schreibkopfes entsprechend schräg nach oben auf den geneigten Aufzeichnungsträger 13 verläuft. Die die Horizontale H angebende strichpunktierte Linie erhält durch die Neigung eine Lage, die der strichpunktierten Linie Hl entspricht.

Im folgenden wird nun betrachtet, in welcher Weise sich die Niveaudifferenz zwischen den Schreibdüsenöffnungen 12 und dem Tintenvorrat ändern würde, wenn der Tintenvorrat in einem Behälter 15' angeordnet wäre, der in der Figur gestrichelt in einer Anordnung dargestellt ist, die der bisherigen Technik entspricht, so daß er hinter dem Körper 10 liegt. Bei horizontaler Anordnung würde die Linie Hl mit der Linie H zusammenfallen und die Niveaudifferenz D zwischen dem Tintenvorrat im Tintenbehälter 15' und den Schreibdüsenöffnungen 12 vorliegen. Beim Kippen der Gesamtanordnung um den Winkel oe würde sich diese Niveaudifferenz auf den Wert Dl vergrößeren, wodurch gegebenenfalls der Grenzwert leicht überschritten wäre, bei dem die Meniskusbildung an den Schreibdüsenöffnungen 12 unterbleibt.

Ist der Tintenbehälter jedoch so angeordnet, wie es in der Figur für den Tintenbehälter 15 gezeigt ist, so ergibt sich in der horizontalen Anordnung, bei der die Linien H und Hl zusammenfallen, die Niveaudifferenz D', während sich bei der gekippten Anordnung die Niveaudifferenz D'l ergibt. Es ist leicht zu erkennen, daß diese beiden Niveaudifferenzen praktisch übereinstimmen und hier ein relativ kleiner Unterschied erst dann auftritt, wenn die Gesamtanordnung gegenüber der in der Figur gezeigten Lage noch weiter rückwärts gekippt wird.

Es ist nun leicht erkennbar, daß die in der Figur gezeigte Anordnung auch nach vorn gekippt werden kann, so daß der Aufzeichnungsträger 13 dann in einer Ebene liegt, die schräg von links oben nach rechts unten verläuft. Dieser Kippvorgang kann so weit durchgeführt werden, bis das Niveau der Schreibdüsenöffnungen 12 unter dem Niveau des Tintenvorrats im Tintenbehälter 15 liegt, weil dann die Tinte kontinuierlich aus den Schreibdüsenöffnungen 12 austritt. Dieser Zustand wird aber erst bei sehr starker Schrägstellung des Körpers 10 erreicht, insbesondere wenn die mechanische Verbindung 16 zwischen dem Tintenbehälter 15 und dem Körper 10 eine Gelenkanordnung 17 enthält. In diesem Falle hängt der Tintenbehälter 15 stets senkrecht unter dem Körper 10, und beim Vorwärtskippen des Körpers 10 wird der kritische Zustand, bei dem das Niveau der Schreibdüsenöffnungen 12 unter dem Niveau des Tintenvorrats liegt, entsprechend später erreicht. Damit hierbei der Tintenbehälter 15 nicht in die Ebene des Aufzeichnungsträgers 13 gelangt und dessen Führung beeinträchtigt, ist ein stationäres Anschlagelement 22 vorgesehen, das im dargestellten Ausführungsbeispiel mit dem Körper 10 fest verbunden ist. Wird der Körper 10 mit seiner linken Spitze abwärts geneigt, so wird in einer bestimmten Schrägstellung der Tintenbehälter 15 an das Anschlagelement 22 anschlagen und dadurch von dem Aufzeichnungsträger 13 ferngehalten.

Durch die vorstehende Beschreibung wird ersichtlich, daß das in der Figur dargestellte Prinzip in seiner Funktion nicht von dem als Erläuterungsbeispiel gewählten Schwenkpunkt abhängt, der dort in dem gestrichelt angedeuteten Tintenbehälter 15' liegt. Es ist hingegen auch möglich, die Gesamtanordnung um eine Achse zu schwenken, die im Tintenbehälter 15 oder auch in der Spitze des Körpers 10 bzw. im Bereich zwischen diesen Stellen liegt.

Der Tintenbehälter 15 kann auch lediglich ein Zwischenbehälter sein, der von einem stationär untergebrachten größeren Behälter aus z. B. über eine flexible Leitung gespeist wird. Besonders in diesem Fall kann der Tintenbehälter 15 auch in dem Körper 10 integriert sein.

Schließlich kann der Tintenbehälter 15 auch selbst stationär angeordnet und über eine flexible Leitung 18 mit dem Schreibkopf verbunden sein. Auch in diesem Falle wird das in der Figur schematisch gezeigte Zuordnungsprinzip erfüllt. Hierbei ist es zweckmäßig, den Tintenbehälter so anzuordnen, daß er unabhängig von den verschiedenen Neigungsstellungen z.B. eines den Schreibkopf enthaltenden Schreibwerks stets eine vorgegebene Lage beibehält. Die entsprechende Position befindet sich dann zweckmäßig an einem Zeilenende des Schreibwerks.

## Patentansprüche

1. Schreibkopf für eine Tintenschreibeinrichtung mit mindestens einer Schreibdüse in Form eines Tintenkanals, dem ein das Ablösen von Tintentröpfchen an der Schreibdüsenöffnung bewirkendes Antriebselement zugeordnet ist und der aus einem Tintenbehälter z.B. durch Kapillarwirkung mit Tinte gespeist wird, wobei das Niveau des im Tintenbehälter vorhandenen Tintenvorrats auf oder unter dem Niveau der Schreibdüsenöffnung angeordnet ist, dadurch gekennzeichnet , daß der Tintenbehälter (15) in der Nähe einer die Schreibdüsenöffnung (12) quer durchsetzenden Ebene angeordnet ist.

2. Schreibkopf nach Anspruch 1, dadurch gekennzeichnet , daß der Tintenbehälter (15) unmittelbar hinter der Ebene eines zu beschreibenden Aufzeichnungsträgers (13) angeordnet ist.

3. Schreibkopf nach Anspruch 1 oder 2, dadurch gekennzeichnet , daß der Tintenbehälter (15) mit dem Schreibkopf (10) mechanisch verbunden ist.

4. Schreibkopf nach Anspruch 3, dadurch gekennzeichnet , daß der Tintenbehälter (15) mit dem Schreibkopf (10) über eine kardanische Aufhängung (17) verbunden ist.

5. Schreibkopf nach Anspruch 4, dadurch gekennzeichnet , daß eine halbkardanische Aufhängung (17) vorgesehen ist.

6. Schreibkopf nach einem der Ansprüche 3 bis 5, dadurch gekennzeichnet , daß bei Gelenkverbindung des Tintenbehälters (15) mit dem Schreibkopf (10) zwischen der Ebene des Aufzeichnungsträgers (13) und dem Tintenbehälter (15) ein stationäres Anschlagelement (22) vorgesehen ist.

7. Schreibkopf nach einem der vorhergehenden Ansprüche, dadurch gekennzeichnet , daß der Tintenbehälter (15) unter dem Schreibkopf (10) angeordnet ist.

8. Schreibkopf nach einem der vorhergehenden Ansprüche, dadurch gekennzeichnet , daß der Tintenbehälter im Schreibkopf integriert ist.
